# EUROPÄISCHE PATENTSCHRIFT

(11) **EP 0 437 815 B1**
(45) Veröffentlichungstag und Bekanntmachung des Hinweises auf die Patenterteilung: **28.07.1993**
(21) Anmeldenummer: 90125241.1
(22) Anmeldetag: 21.12.1990
(51) Int. Cl.: E05D 3/06, F24C 15/02, A47L 15/42

(54) **Scharnier**
Hinge
Charnière

(30) Priorität: 15.01.1990 CH 113/90
(43) Veröffentlichungstag der Anmeldung: 24.07.1991
(73) Patentinhaber: V-Zug AG, CH-6301 Zug (CH)
(72) Erfinder: Amstutz, David, CH-8332 Russikon (CH); Roth, Hans, CH-6313 Menzingen (CH); Notter, Josef, CH-6340 Baar (CH)
(74) Vertreter: Blum, Rudolf Emil Ernst

(56) Entgegenhaltungen:
- DE-A- 2 047 216
- DE-C- 3 242 615
- FR-A- 2 462 140
- US-A- 1 621 500
- US-A- 3 046 974
- US-A- 3 224 035

## Beschreibung

Die vorliegende Erfindung betrifft ein Scharnier gemäss dem Oberbegriff des Anspruches 1 sowie ein Einbaugerät mit Scharnier.

Scharniere, die hohe Belastungen übertragen, haben aber den Nachteil, dass ihre Schwenkbewegung auf eine Kreisbewegung begrenzt ist.

Zur Vermeidung dieses Nachteiles sind Doppelgelenk-Scharniere entwickelt worden, um von einer Kreisbahn abweichende Schwenkbahn zu erzielen. Ein solches Scharnier ist aus der US-A-1 621 500 bekannt. Dieses gattungsgemäße Doppelgelenkscharnier hat jedoch den Nachteil, dass es keinen hohen Belastungen standhalten kann.

Der vorliegenden Erfindung liegt die Aufgabe zugrunde, ein Scharnier zu schaffen, bei dem die genannten Nachteile behoben sind und mit dem hohen Türkräfte und Belastungen bei langer Lebensdauer übertragen werden können.

Diese Aufgabe wird erfindungsgemäss mit den kennzeichnenden Merkmalen des Anspruches 1 gelöst.

Ein Einbaugerät mit Scharnier ist durch die Merkmale des Anspruches 2 gekennzeichnet.

Im folgenden wird die Erfindung anhand der beiliegenden Zeichnungen erläutert.

Es zeigen:
Figuren 1A und 1B räumliche Darstellungen eines Teils eines Ausführungsbeispiels eines erfindungsgemässen Scharniers,
Figur 2 eine Seitenansicht des in Figur 1 teilweise dargestellten Ausführungsbeispiels des Scharniers an einem Einbaugerät mit Klapptür im geschlossenen Zustand,
Figur 3 einen Ausschnitt der in Figur 2 gezeigten Darstellung, in der die Klapptür im teilweise geöffneten Zustand gezeigt ist,
Figur 4 die gleiche Darstellung wie Figur 2, jedoch mit einer vollständig geöffneten Klapptür, und
Figur 5 einen Schnitt durch einen Teil des Einbaugerätes, der die Mittel zum Abdichten des Spaltes zwischen geöffneter Tür und Einbaugerät zeigt.

Das in den Figuren dargestellte Scharnier enthält einen beweglichen Scharnierteil 1, einen stationären Scharnierteil 2, der aus einem ortsfest montierbaren Halteteil 3 und einem teilbeweglichen Scharnierband 4 besteht und über ein Drehgelenk 5 mit dem beweglichen Scharnierteil 1 verbunden ist, und eine Hebelanordnung 6, die zwischen den Scharnierteilen 1,2 angeordnet ist. Das Scharnier enthält ferner eine Gewichtausgleichseinrichtung 7, die später beschrieben wird.

Wie insbesondere aus den Figuren 1A und 1B ersichtlich ist, sind die beweglichen Scharnierteile 1 und 2 über das Drehgelenk 5 und die Hebelanordnung 6 so verbunden, dass der bewegliche Scharnierteil 1 um eine Scharnierachse 9 des Drehgelenks 5 schwenkbar ist.

Der Halteteil 3 und das Scharnierband 4 sind mit einer Führungsanordnung 11 versehen, so dass das Scharnierband 4 in zwei rechtwinklig zueinanderliegenden Führungsebenen am Halteteil 3 geführt und gleichzeitig beweglich gehalten ist. Hierzu sind am Halteteil 3 und am Scharnierband 4 jeweils Abschnitte 12,13 vorgesehen, die ineinandergreifend angeordnet sind, so dass das Drehgelenk 5 des Scharniers über das Scharnierband 4 bezüglich dem Halteteil 3 verstellbar ist. Diese Verstellung wird durch die Hebelanordnung 6 bewirkt. Diese Hebelanordnung besteht aus einem ersten Lagerbock 14, der an einem Abschnitt 15 des Halteteiles 3 befestigt ist, einem zweiten Lagerbock 16, der am Scharnierband 8 des beweglichen Scharnierteiles 1 befestigt ist, und zwei Doppelgelenkhebeln 17,18, die jeweils über Bolzen 19,20,21,22 mit dem ersten und zweiten Lagerbock 14,16 so verbunden sind, dass der bewegliche Scharnierteil 1 um zwei Schwenkachsen verschwenkbar ist, wobei eine dieser Schwenkachsen mit der Scharnierachse 9 identisch ist.

Wird der bewegliche Scharnierteil 1 betätigt, so führt der bewegliche Scharnierteil 1 um die Scharnierachse 9 eine Schwenkung im Uhrzeigersinn aus. Gleichzeitig führen die zwei Doppelgelenkhebel 17,18 jeweils eine Schwenkbewegung aus, wodurch die Scharnierachse 9 bezüglich dem Halteteil 3 verlagert wird.

Das Scharnier hat einen Oeffnungswinkel von 90° und zwei definierte Endstellungen.

Es ist für den Fachmann ersichtlich, dass während der Schwenkbewegung eine auf das bewegliche Scharnierteil 1 einwirkende Belastung in vorteilhafter Weise über das Drehgelenk 5 und das Scharnierband 4 vom Halteteil 3 abgefangen wird. Dadurch wird erreicht, dass beim erfindungsgemässen Ausführungsbeispiel die Hebelanordnung 6 nur eine geringe Last aufnehmem muss, was als vorteilhaft für die Ausgestaltung derselben zu bewerten ist.

Das vorstehend beschriebene Ausführungsbeispiel des Erfindungsgegenstandes kann mit Vorteil in eine Geschirrspülmaschine mit einer Klapptür eingebaut werden, wie dies die Figuren 2 bis 4 zeigen.

In diesem Fall ist der Halteteil 3 am Bottich 25 der Spülmaschine mittels nicht dargestellten Verbindungselementen und das Türblatt 26 am Scharnierband 8 des beweglichen Scharnierteiles 1 mittels Schrauben 27 befestigt. Für gewöhnlich sind die Geschirrspülmaschinen auf einem Sockel 29 montiert. Aus ästhetischen Gründen wird auf dem Türblatt 26 eine Dekorplatte 28 angebracht, die einstückig und so bemessen ist, dass sich eine einheitliche Front ergibt.

Mit dem beschriebenen Ausführungsbeispiel des Erfindungsgegenstandes wird in vorteilhafter Weise erreicht, dass ohne Aenderung des Sockels 29 und des Bottichs 25 der Spülmaschine eine einstückige Dekorplatte 28 am Türblatt 26 montiert werden kann.

Wie bereits erwähnt, enthält das Scharnier eine Gewichtsausgleicheinrichtung 7, mit welcher in an sich bekannter Weise das Oeffnen und Schliessen einer Tür erleichtert wird.

Wie die Figur 2 zeigt, ist die Gewichtsausgleicheinrichtung einerseits am Scharnierband 4 des stationären Scharnierteiles 2 montiert und andererseits mit dem Scharnierband 8 des beweglichen Scharnierteiles 1 verbunden.

Die Gewichtsausgleicheinrichtung 7 enthält eine Zugfeder 31 und zwei Umlenkrollen 32, die am Scharnierband 4 angeordnet sind, sowie ein Seil 33, das über die Umlenkrollen 32 geführt und einerseits mit der Zugfeder 31 sowie andererseits mit einer Klinke 34 verbunden ist. Die Klinke 34 ist am Scharnierband 8 des beweglichen Scharnierteiles 1 angelenkt.

Die Umlenkrollen 32 sind über Spanneinrichtungen 35 am Scharnierband 4 montiert, um die Gewichtsausgleicheinrichtung auf das Türgewicht einzustellen. Hierzu sind Schrauben 36 vorgesehen, mit welchen die Umlenkrollen relativ zueinander und zum Scharnierband 4 verstellt werden können.

Wir die Klapptür geöffnet, d.h. wie Figuren 2 bis 4 zeigen heruntergeklappt, so wird die Klapptür um das Drehgelenk 5 (Figur 1B) geschwenkt und durch die Hebelanordnung 6 gleichzeitig bezüglich dem Bottich 25 verlagert. Diese Verlagerung setzt sich zu Beginn des Schwenkvorganges aus einer Vorschubbewegung und einer Anhebung und nach Durchlauf des Scheitels der Schwenkbewegung des Doppelhebels 17 (Figur 1A) aus einer Rückzugbewegung und einer Absenkung zusammen. Die Verlagerung der Klapptür bis zum Scheitel der Schwenkbewegung des Doppelhebels 17 bewirkt, dass die Kante der Dekorplatte 28 an der Kante des Sockels 29 vorbeiläuft. Der Verlauf der Kante der Dekorplatte ist durch die Linie A gekennzeichnet. Zur Verdeutlichung ist mit der Linie B der Verlauf der Kante der Dekorplatte 28 angegeben, wenn auf die Verstellung des Drehgelenks 5 mittels der Hebelanordnung 6 verzichtet wird.

Ein weiterer Aspekt der erfindungsgemässen Ausführungsform des Scharniers ergibt sich in der Abdeckung des Spaltes zwischen der geöffneten Tür und dem Bottich. Wie Figur 5 zeigt, wird durch die Ausbildung des Bottichbodenbleches 39, so dass das Scharnier unterhalb diesem zu liegen kommt, und des Türblattes erreicht, das durch eine Gummileiste 40, die in das Türblatt eingeklemmt ist, und entlang der Linie 45 verläuft, der Spalt einwandfrei und sicher abgedeckt wird.

Zusammen mit der Schwenkung der Klapptür tritt die Gewichtausgleicheinrichtung 7 in Funktion, indem über das Seil 33 die Feder 31 ausgezogen wird. Um bei geöffneter Tür eine hohe Sicherheit zu erreichen, greift ein Abschnitt 41 der Klinke 34 in einen hakenförmigen Abschnitt 42 am Halteteil 3 ein. Andererseits ist zwischen dem Scharnierband 4 und dem Halteteil 3 ein Gegenanschlag 24 vorgesehen. Dadurch kann die geöffnete Klapptür sehr hoch belastet werden, z.B. durch eine sich daraufstellende Person. Die dabei auftretenden und durch unvermeidbare Hebelübersetzung verstärkten Belastungskräfte können sich nicht auf die empfindlichen Scharniergelenke auswirken.

## Patentansprüche

1. Scharnier, mit einem kraftübertragenden Teil und einem eine Drehgelenkverlagerung bewirkenden Teil,
welcher kraftübertragende Teil aus einem schwenkbaren Scharnierteil (1) mit einem Scharnierband (8) und einen den schwenkbaren Scharnierteil (1) tragenden stationären Teil (2) besteht, der aus einem ortsfest montierbaren Halteteil (3) und einem daran verschiebbar gehaltenen Scharnierband (4) zusammengesetzt ist, das mittels einer Führungsanordnung (11) am Halteteil (3) geführt ist, welcher schwenkbare Scharnierteil (1) über mindestens ein am Scharnierband (4) beweglich angeordnetes Drehgelenk (5) mit dem stationären Teil (2) verbunden ist,
welcher eine Drehgelenkverlagerung bewirkende Teil aus einer Hebelanordnung (6) besteht, die zwischen dem schwenkbaren Scharnierteil (1) und dem stationären Scharnierteil (2) angeordnet ist und einerseits mit dem Halteteil (3) und andererseits mit dem Scharnierband (8) des schwenkbaren Scharnierteils (1) verbunden ist, um das Drehgelenk (5) in Abhängigkeit der Schwenkung des beweglichen Scharnierteils (1) zu verlagern, indem beim Schwenken das Drehgelenk (5) mit dem Scharnierband (4) bezüglich dem Halteteil (3) verlagert wird, welche Hebelanordnung (6) zwei Doppelgelenkhebel (17, 18) aufweist, die jeweils an einem Ende mit dem Halteteil (3), bzw. dem Scharnierband des beweglichen Scharnierteils (1) verbunden sind,
und mit einer Gewichtsausgleichseinrichtung (7), die mit den Scharnierbändern (4, 8) verbunden ist,
dadurch gekennzeichnet, dass die Gewichtsausgleichseinrichtung (7) ein federndes Element (31), das mit dem Scharnierband (4) des stationären Scharnierteils (2) verbunden ist, sowie ein Seil (33) aufweist, das einerends mit dem federnden Element (31) und andererends mit einer am Scharnierband des beweglichen Scharnierteils (1) angelenkten Sperrklinke (34) verbunden ist, und eine Führungsvorrichtung für das Seil (33) aufweist, die am Scharnierband (4) des stationären Scharnierteiles (2) angeordnet ist und mindestens eine Umlenkrolle (32) für das Seil (33) aufweist, die jeweils zum Aendern der Spannung des federnden Elementes (31) am Scharnierband (4) verstellbar angeordnet ist, welche Sperrklinke (34) mit einem ortsfesten Anschlag (42) in Eingriff bringbar ist, und dass zwischen dem Scharnierband (4) und dem Halteteil (3) ein Gegenanschlag (24) vorgesehen ist, um den beweglichen Scharnierteil (1) in einer Endstellung festzulegen.

2. Einbaugerät mit einer Klapptür und einem Scharnier nach Anspruch 1, dadurch gekennzeichnet, dass zwei Scharniere vorgesehen sind, die als Baueinheit ausgebildet sowie über den Halteteil (3) jeweils an den Seiten des Einbaugerätes und über das Scharnierband (8) des beweglichen Scharnierteiles (1) am Türblatt (26) befestigt sind.

3. Einbaugerät nach Anspruch 2 mit einem einen Innenraum begrenzenden Bodenblech, dadurch gekennzeichnet, dass ein Dichtungselement (40) an der Unterseite der Klapptür befestigt ist, um bei geöffneter Klapptür den Spalt zwischen Türkante und Bodenblech abzudecken.

## Claims

1. Hinge, with a force transmitting part and a part causing a displacing of a hinge joint,
which force transmitting part consists of a pivotable hinge part (1) with a joint frame (8) and a stationary part (2) supporting the pivotable hinge part (1), which is composed of a stationary mountable carrier part (3) and a joint frame (4) held displaceable thereon, which is guided by a guiding arrangement (11) at the carrier part, which pivotable hinge part (1) is connected to the stationary part (2) via at least one hinge joint (5) arranged movably at the joint frame (4),
which part causing a displacing of a hinge joint consists of a lever arrangement (6) located between the pivotable hinge part (1) and the stationary part and is connected at one side to the carrier part (3) and at the other side to the joint frame (8) of the pivotable hinge part (1) in order to displace the hinge joint (5) in dependence from the pivotal movement of the moveable hinge part (1), in that upon the pivoting the hinge joint (5) with the joint frame (4) is displaced relative to the carrier part (3), which lever arrangement (6) includes two double joint levers (17, 18) which are respectively mounted at the one end to the carrier part (3) and the joint frame of the moveable hinge part (1), respectively,
and with a weight equalizing device (7) which is connected to the joint frames (4, 8),
characterized in that the weight equalizing device (7) comprises a resilient element (31) which is connected to the hinge part (4) of the stationary part (2), and a rope (33), as well, which is connected at one end to the resilient element (31) and at the other end to a catch (34) pivotably mounted to the joint frame of the moveable part (1), and comprises a guiding device for the rope (33) which is arranged at the hinge part (4) of the stationary part (2) and includes at least one guide pulley (32) for the rope (33) which in order to change the tension of the resilient element (31) is arranged adjustably at the hinge part (4), which catch is arranged to engage a stationary abutment (42), and in that a counter-abutment (24) is foreseen between the joint frame (4) and the carrier part (3) in order to locate the moveable hinge part (1) in an end position.

2. Built-in apparatus with a drop door and a hinge according to claim 1, characterized in that two hinges are foreseen which are designed as structural unit and which are respectively mounted to the sides of the built-in apparatus via the carrier part (3) and to the moveable hinge part (1) at the door-panel (26) via the joint frame (8), as well.

3. Built-in apparatus according to claim 2 with a bottom plate limiting an inner space, characterized in that a sealing element (40) is mounted to the lower side of the drop door in order to cover the gap between the edge of the door and the bottom plate when the drop door is open.

## Revendications

1. Charnière avec une partie transmettant des forces et une partie effectuant un décalage de l'articulation,
la partie transmettant des forces comprenant un élément de charnière rotatif (1) avec une penture (8) ainsi qu'une partie stationnaire (2) portant l'élément rotatif (1), cette partie stationnaire étant composée d'un élément porteur (3) destiné à être monté en une position fixe et sur lequel une penture (4) est montée de façon déplaceable par l'intermédiaire d'un guide (11) agencé sur l'élément porteur (3), l'élément rotatif (1) étant réuni avec la partie stationnaire (2) par l'intermédiaire d'au moins une articulation (5) montée de façon mobile sur la penture (4),
la partie effectuant un décalage de l'articulation étant composée d'un dispositif à levier (6) disposé entre l'élément de charnière rotatif (1) et la partie stationnaire (2) et réunie d'une part avec l'élément porteur (3) et d'autre part avec la penture (8) de l'élément de charnière rotatif (1), afin de déplacer l'articulation (5) en fonction de la rotation de l'élément de charnière rotatif (1), et ce par un déplacement de l'articulation (5) avec la penture (4) par rapport à l'élément porteur (3), le dispositif à levier (6) comprenant deux leviers (17, 18) à articulation double, tous deux réunis à une de leurs extrémités avec l'élément porteur (3) respectivement avec la penture de l'élément de charnière rotatif (1),
et avec un ensemble compensateur de poids (7) réuni avec les pentures (4, 8),
caractérisée en ce que l'ensemble compensateur de poids (7) comporte un élément élastique (31) réuni avec la penture (4) de la partie stationnaire (2), ainsi qu'un câble (33) dont une extrémité est réunie à l'élément élastique (31) et l'autre à un cliquet de blocage (34) pivotant sur la penture de l'élément de charnière mobile (1), et qu'il comporte un dispositif de guidage pour le câble (33) monté sur la penture (4) de la partie stationnaire (2) et comprenant au moins une poulie de renvoi (32) pour le câble (33) montée de façon ajustable sur la penture (4) pour permettre de modifier la tension de l'élément élastique (31), le cliquet (34) étant agencé pour pouvoir venir en prise avec une butée fixe (42), et une contre-butée (24) étant prévue entre la penture (4) et l'élément porteur (3) afin de positionner l'élément de charnière mobile (1) en une position extrême.

2. Meuble à encastrer, avec une porte à battant et une charnière selon la revendication 1, caractérisé en ce que deux charnières agencées sous forme d'un élément de construction sont prévues et montées d'une part sur les côtés du meuble à encastrer, par l'intermédiaire de l'élément porteur (3), et d'autre part sur le vantail (26), par l'intermédiaire de la penture (8) de l'élément de charnière mobile (1).

3. Meuble à encastrer selon la revendication 2, avec une tôle de fond limitant un espace intérieur, caractérisé en ce qu'un joint (40) est fixé à la partie inférieure de la porte à battant, afin de recouvrir la fente entre le bord de la porte et la tôle de fond lorsque la porte à battant est ouverte.
